# EUROPÄISCHE PATENTSCHRIFT

(11) **EP 1 072 710 B1**
(45) Veröffentlichungstag und Bekanntmachung des Hinweises auf die Patenterteilung: **21.07.2004**
(21) Anmeldenummer: 00107204.0
(22) Anmeldetag: 01.04.2000
(51) Int. Cl.: D04B 15/96

(54) **Flachstrickmaschine mit mindestens einem Nadelbett**
Flat bed knitting machine with at least one needle bed
Métier à tricoter rectiligne pourvu d'au moins un lit d'aiguilles

(30) Priorität: 30.07.1999 DE 19936067
(43) Veröffentlichungstag der Anmeldung: 31.01.2001
(73) Patentinhaber: H. Stoll GmbH & Co., 72760 Reutlingen (DE)
(72) Erfinder: Herrn Stoll, Thomas Dipl.-Ing., 72762 Reutlingen (DE); Herrn Schmid, Franz,Dipl.-Ing., 72411 Bodelshausen (DE)
(74) Vertreter: Möbus, Daniela, Dr.-Ing.

(56) Entgegenhaltungen:
- EP-A- 0 139 926
- EP-A- 0 709 506
- DE-A- 4 207 414
- GB-A- 2 269 826

## Beschreibung

Die Erfindung betrifft eine Flachstrickmaschine mit mindestens einem Nadelbett und mindestens einem längs des mindestens einen Nadelbetts bewegbaren Schlitten sowie mindestens einem längs des mindestens einen Nadelbetts bewegbaren Funktionselement, insbesondere einem Fadenführer (s.EP-A-709506).

Bei Flachstrickmaschinen werden die Fadenführer und andere Funktionselemente wie Einstreifer oder dergleichen in der Regel durch starre, mit dem Schlitten verbundene Mitnahmeeinrichtungen angetrieben. Diese Mitnahmeeinrichtungen weisen angesteuerte Klinken auf, die an den Funktionselementen angreifen und diese in der gleichen Richtung und mit derselben Geschwindigkeit wie der Schlitten mit diesem mitbewegen. Diese Mitnahmeeinrichtungen am Schlitten behindern jedoch den Zugang von oben zum Nadelraum, sodass sie nicht überall einsetzbar sind.

Es sind außerdem Flachstrickmaschinen bekannt, die selbständig angetriebene Fadenführer aufweisen. Bei diesen bekannten Maschinen gleiten die Fadenführer ebenfalls auf den bekannten Fadenführungsschienen, sind aber mit einem Zahnriemen verbunden, der über einen Elektromotor angetrieben wird. Da ein Fadenführer der Strickschlossmitte in jeder Strickrichtung um einen genau definierten Abstand nachlaufen muss, ist bei diesen Flachstrickmaschinen eine aufwendige Steuerung der Elektromotoren für die Fadenführer notwendig. Die Motoren selbst müssen sehr schnell beschleunigen können und sind daher teuer.

Der vorliegenden Erfindung liegt die Aufgabe zugrunde, eine Flachstrickmaschine mit einem Antrieb für Funktionselemente wie Fadenführer zu schaffen, der keine zusätzlichen Motoren benötigt, aber auch keine starr mit dem Schlitten verbundene Mitnahmeeinrichtungen erfordert.

Die Aufgabe wird mit einer Flachstrickmaschine der eingangs genannten Art erfindungsgemäß dadurch gelöst, dass das mindestens eine Funktionselement durch den Schlittenantrieb synchron zu dem mindestens einen Schlitten antreibbar ist. Der Schlittenantrieb treibt nun also auch ein oder mehrere Funktionselemente an, ohne dass dazu eine direkte Verbindung zwischen dem Schlitten und dem Funktionselement hergestellt werden muss.

Vorzugsweise kann der Schlittenantrieb mindestens ein Mitnehmerelement synchron zu dem mindestens einen Schlitten antreiben, das mit dem mindestens einen Funktionselement in Eingriff bringbar ist. Dieses Mitnehmerelement ist nicht mit dem Schlitten verbunden, sondern kann beispielsweise in einer Schiene parallel zu dem mindestens einen Nadelbett geführt sein. Das mindestens eine Mitnehmerelement kann beispielsweise mittels einer mit dem Schlittenantrieb gekoppelten Kette, eines Riemens oder eines Seils antreibbar sein. Dabei kann das Mitnehmerelement zweckmäßigerweise an einer über zwei Umlenkrollen geführten Endloskette oder einem Endloszahnriemen angeordnet sein, wobei mindestens eine der Umlenkrollen von der Motorwelle des Schlittenantriebs antreibbar ist. Dies stellt eine konstruktiv äußerst einfache synchrone Antriebsmöglichkeit eines oder mehrerer Mitnehmerelemente dar.

Insbesondere wenn es sich bei dem Funktionselement um einen Fadenführer handelt, kann das mindestens eine Mitnehmerelement derart synchron zu dem mindestens einen Schlitten antreibbar sein, dass seine senkrechte Mittelachse mit der senkrechten Mittelachse des Stricksystems des mindestens einen Schlittens zusammenfällt. Dadurch kann das erforderliche Nachlaufen des Fadenführers um einen definierten Abstand zur Schlittenmitte auf herkömmliche Weise durch eine entsprechend breite Mitnahmeaussparung des Fadenführerkastens gewährleistet werden.

Das mindestens eine Mitnehmerelement kann auch mit mehreren Funktionselementen in Eingriff bringbar sein. Hierzu kann es beispielsweise einen oder mehrere verstellbar gelagerte und ansteuerbare Schieber aufweisen, die in ihrer Funktionsstellung an Anschlagflächen an dem mindestens einen Funktionselement angreifen.

Mit dem erfindungsgemäßen Antrieb können nicht nur Mitnehmerelemente, sondern auch andere Funktionselemente einer Flachstrickmaschine, wie beispielsweise eine Schere, verstellbare Anschlagelemente, Einstreifer oder auch Kulier- oder Kuliersteuerelemente synchron zum Schlitten bewegt werden.

Im Folgenden wird ein Ausführungsbeispiel einer Antriebsvorrichtung für einen Fadenführer einer erfindungsgemäßen Flachstrickmaschine anhand der Zeichnung näher beschrieben.

Es zeigen:
- Fig. 1: eine schematische Darstellung der Antriebselemente eines Schlittens und eines Fadenfuhrers mit Blick von vorne auf eine erfindungsgemäße Flachstrickmaschine;
- Fig. 2: eine Seitenansicht in Richtung des Pfeils II auf die Anordnung aus Fig. 1;
- Fig. 3: einen Schnitt entlang der Linie III-III durch die Anordnung aus Fig. 1.

Fig. 1 zeigt eine Fadenführerschiene 1 in der Seitenansicht, die parallel und mit Abstand über dem Scheitel eines oder mehrerer, hier nicht dargestellter Nadelbetten angeordnet ist. Wie die Schnittansicht aus Fig. 3 zeigt, weist sie auf ihrer Vorder- und Rückseite Schwalbenschwanzführungen 12 und 13 als Führungsbahnen für Fadenführerkästen auf, die hier nicht näher dargestellt sind. Zusätzlich weist die Führungsschiene 1 eine Führungsbahn 14 für ein Mitnehmerelement 2, hier einen Fadenführermitnehmer, auf, die im dargestellten Beispiel eine Flachführung ist. Diese Führung 14 kann jedoch auch jede andere geeignete Form aufweisen. Auf der Unterseite ist eine Ausnehmung 15 für einen Treibriemen 3 für den Mitnehmer 2 angeordnet. Der Mitnehmer 2 ist dabei fest mit dem Treibriemen 3 verbunden, der als Endlosriemen ausgeführt und über zwei Umlenkräder 6 und 7 geführt ist, wie Fig. 1 zeigt.

Der Mitnehmer 2 ist so ausgebildet, dass er die Führungsfläche 14 der Fadenführerschiene 1 umschließt und längsverschieblich auf dieser angeordnet ist. Wie Fig. 3 zeigt, weist er zwei seitliche Schieber 21 und 22 auf, wobei der Schieber 21 in seiner Außer-Tätigkeit-Stellung und der Schieber 22 in Tätigkeit-Stellung dargestellt ist. Beide Schieber werden durch eine nicht dargestellte Schalteinrichtung in oder außer Tätigkeit gebracht. In Tätigkeit-Stellung greifen die Schieber 21 und 22 in den Fadenführerkasten ein und führen diesen dadurch mit, wenn der Treibriemen 3 bewegt wird.

Der Antrieb des Treibriemens 3 erfolgt über das Antriebsrad 6, das über einen weiteren Treibriemen oder über eine Kette 9 mit der Welle 30 eines nicht näher dargestellten Antriebsmotors für einen Schlitten 50 (Fig. 1) verbunden ist. Der Schlitten 50 selbst wird ebenfalls über einen Antriebsriemen 51 angetrieben, der als endloser Riemen ausgebildet ist. Wie Fig. 2 zeigt, sind der Schlittentreibriemen 51 und der Treibriemen 3 des Mitnehmers 2 in unterschiedlichen vertikalen Ebenen angeordnet. Dies wird dadurch erreicht, dass der Verbindungsriemen 9 zwischen dem Antrieb für den Schlitten 50 und dem Antrieb für den Mitnehmer 2 über ein auf der Motorwelle 30 angeordnetes Zahnrad 31 geführt ist, das seitlich zum Zahnrad 32 versetzt ist, über das der Schlittentreibriemen 51 geführt ist. Auf der Mitnehmerseite ist der Verbindungsriemen 9 über ein Riemenrad 8 geführt, das auf der gleichen Welle 4 wie das Riemenrad 6 sitzt, über das der Treibriemen 3 für den Mitnehmer 2 geführt ist. Um einen synchronen Antrieb zwischen Schlitten und Mitnehmer 2 zu gewährleisten, müssen die Räder 32 und 6 sowie die Räder 31 und 8 jeweils den gleichen Wirkdurchmesser aufweisen. Der Mitnehmer 2 ist dabei derart am Treibriemen 3 angeordnet, dass seine senkrechte Mittelachse 55 mit der senkrechten Mittelachse 55 des Stricksystems des Schlittens 50 zusammenfällt. Dadurch ist gewährleistet, dass sich bei Bewegung des Schlittens 50 um eine Distanz A in eine Position 50' auch der Mitnehmer 2 und ein durch ihn beaufschlagter Fadenführer um die Strecke A in die Position 2' weiterbewegt.

Selbstverständlich können auf diese Weise auch mehrere Mitnehmerelemente 2 angetrieben werden, die entweder alle auf der Schiene 1 oder auf dazu parallelen weiteren Schienen geführt sein können. Der Mitnehmer 2 kann mindestens soviele Schieber 21, 22 aufweisen, wie Stricksysteme an der Maschine vorhanden sind. Dies bedingt dann einen relativ langen Mitnehmer 2. Alternativ dazu können auch mehrere kürzere Mitnehmerelemente 2 am Treibriemen 3 befestigt sein, die dann jeweils nur zwei Schieber 21, 22 aufweisen.

Anstelle der Riemenkopplung 9 zwischen dem Schlitten 50 und dem Mitnehmer 2 könnte auch eine Kettenkopplung oder Getriebekopplung vorgesehen sein. Außerdem ist es nicht notwendig, den Antrieb für den Schlitten 50 und den Mitnehmer 2 in Form von Endlosriemen auszubilden. Der Antrieb lässt sich beispielsweise auch mittels eines endlichen Seils oder einer Kette durch Auf- und Abwickeln erreichen.

## Patentansprüche

1. Flachstrickmaschine mit mindestens einem Nadelbett und mindestens einem längs des mindestens einen Nadelbetts bewegbaren Schlitten (50) sowie mindestens einem längs des mindestens einen Nadelbetts bewegbar gelagerten Funktionselement, insbesondere einem Fadenführer, **dadurch gekennzeichnet, dass** das mindestens eine Funktionselement durch den Schlittenantrieb (30) synchron zu dem mindestens einen Schlitten (50) antreibbar ist, wobei
der Schlittenentrieb (30) mindestens ein nicht mit dem Schlitten verbundenes Mitnehmerelement (2) synchron zu dem mindestens einen Schlitten (50) antriebt, das mit dem mindestens einen Funktionselement in Eingriff bringbar ist.

2. Flachstrickmaschine nach Anspruch 1, **dadurch gekennzeichnet, dass** das mindestens eine Mitnehmerelement (2) in einer Schiene (1) parallel zu dem mindestens einen Nadelbett geführt ist.

3. Flachstrickmaschine nach Anspruch 1 oder 2, **dadurch gekennzeichnet, dass** das mindestens eine Mitnehmerelement (2) mittels einer mit dem Schlittenantrieb (30) gekoppelten Kette, eines Riemens (3) oder Seils antreibbar ist.

4. Flachstrickmaschine nach Anspruch 3, **dadurch gekennzeichnet, dass** das mindestens eine Mitnehmerelement (2) an einer über zwei Umlenkrollen (6, 7) geführten Endloskette oder einem Endloszahnriemen (3) angeordnet ist und mindestens eine der Umlenkrollen (6, 7) von der Motorwelle (30) des Schlittenantriebs antreibbar ist.

5. Flachstrickmaschine nach einem der Ansprüche 1 bis 4, **dadurch gekennzeichnet, dass** das mindestens eine Mitnehmerelement (2) derart synchron zu dem mindestens einen Schlitten (50) antreibbar ist, das seine senkrechte Mittelachse (55) mit der senkrechten Mittelachse (55) des Stricksystem des mindestens einen Schlittens (50) zusammenfällt.

6. Flachstrickmaschine nach einem der Ansprüche 1 bis 5, **dadurch gekennzeichnet, dass** das mindestens eine Mitnehmerelement (2) mit mehreren Funktionselementen in Eingriff bringbar ist.

7. Flachstrickmaschine nach einem der Ansprüche 1 bis 6, **dadurch gekennzeichnet, dass** das mindestens eine Mitnehmerelement (2) einen oder mehrere ansteuerbare und verstellbar gelagerte Schieber (21, 22) aufweist, die in ihrer Funktionsstellung an Anschlagflächen an dem mindestens einen Funktionselement angreifen.

## Claims

1. Flat bed knitting machine comprising at least one needle bed and at least one slide (50), which is movable along the at least one needle bed, and at least one functional component, in particular a thread guide, which is movable along the at least one needle bed, **characterised in that** the at least one functional component may be driven by the slide drive (30) synchronously with the at least one slide (50), the slide drive (30) driving synchronously with the at least one slide (50) at least one driving device (2), which is not connected to the slide, but which may be engaged with the at least one functional component.

2. Flat bed knitting machine according to claim 1, **characterised in that** the at least one driving device (2) is guided in a rail (1) parallel to the at least one needle bed.

3. Flat bed knitting machine according to either of claims 1 and 2, **characterised in that** the at least one driving device (2) may be driven by means of a chain, a belt (3) or cable that is coupled to the slide drive (30).

4. Flat bed knitting machine according to claim 3, **characterised in that** the at least one driving device (2) is arranged on an endless chain that is guided via two deflection rollers (6, 7) or an endless toothed belt (3), and at least one of the deflection rollers (6, 7) of the motor shaft (30) of the slide drive may be driven.

5. Flat bed knitting machine according to any of claims 1 to 4, **characterised in that** the at least one driving device (2) may be driven synchronously with the at least one slide (50) in such a way that its perpendicular centre line (55) coincides with the perpendicular centre line (55) of the knitting system of the at least one slide (50).

6. Flat bed knitting machine according to any of claims 1 to 5, **characterised in that** the at least one driving device (2) may be engaged with a plurality of functional components.

7. Flat bed knitting machine according to any of claims 1 to 6, **characterised in that** the at least one driving device (2) comprises one or more controllable and adjustably mounted sliders (21, 22), which, in their operating position, act on stopping faces on the at least one functional component.

## Revendications

1. Métier à tricoter rectiligne comportant au moins une barre à aiguilles et au moins un chariot (50) qui peut se déplacer le long de la barre à aiguilles au moins au nombre d'une ainsi qu'au moins un élément fonctionnel, en particulier un guide-fil, monté de façon à pouvoir se déplacer le long de la barre à aiguilles au moins au nombre d'une, **caractérisé en ce que** l'élément fonctionnel au moins au nombre d'un peut être actionné par l'actionnement de chariot (30) en synchronisme avec le chariot (50) au moins au nombre d'un ; l'actionnement de chariot (30) actionne alors, en synchronisme avec le chariot (50) au moins au nombre d'un, au moins un élément d'entraînement (2) - non lié au chariot - qu'il est possible de mettre en prise avec l'élément fonctionnel au moins au nombre d'un.

2. Métier à tricoter rectiligne selon la revendication 1, **caractérisé en ce que** l'élément d'entraînement (2) au moins au nombre d'un est guidé dans un rail (1) parallèlement à la barre à aiguilles au moins au nombre d'une.

3. Métier à tricoter rectiligne selon la revendication 1 ou 2, **caractérisé en ce que** l'élément d'entraînement (2) au moins au nombre d'un peut être actionné à l'aide d'une chaîne couplée à l'actionnement de chariot (30), d'une courroie (3) ou d'un câble.

4. Métier à tricoter rectiligne selon la revendication 3, **caractérisé en ce que** l'élément d'entraînement (2) au moins au nombre d'un est disposé sur une chaîne sans fin guidée par l'intermédiaire de deux poulies de renvoi (6, 7) ou sur une courroie dentée sans fin (3) et qu'au moins une des poulies de renvoi (6, 7) peut être actionnée par l'arbre du moteur (30) de l'actionnement de chariot.

5. Métier à tricoter rectiligne selon l'une des revendications 1 à 4, **caractérisé en ce que** l'élément d'entraînement (2) au moins au nombre d'un peut être actionné en synchronisme avec le chariot (50) au moins au nombre d'un, de telle sorte que son axe médian (55) vertical coïncide avec l'axe médian (55) vertical du système de tricotage du chariot (50) au moins au nombre d'un.

6. Métier à tricoter rectiligne selon l'une des revendications 1 à 5, **caractérisé en ce qu'**il est possible de mettre en prise l'élément d'entraînement (2) au moins au nombre d'un avec plusieurs éléments fonctionnels.

7. Métier à tricoter rectiligne selon l'une des revendications 1 à 6, **caractérisé en ce que** l'élément d'entraînement (2) au moins au nombre d'un présente un ou plusieurs coulisseaux (21, 22), montés de façon à pouvoir être commandés et à se déplacer, qui dans leur position de fonctionnement s'appliquent à des surfaces d'appui sur l'élément fonctionnel au moins au nombre d'un.
